# EUROPÄISCHE PATENTSCHRIFT

(11) **EP 0 611 872 B1**
(45) Veröffentlichungstag und Bekanntmachung des Hinweises auf die Patenterteilung: **04.02.1998**
(21) Anmeldenummer: 94100628.0
(22) Anmeldetag: 18.01.1994
(51) Int. Cl.: E06B 7/23

(54) **Dichtungsprofil für eine Mittel- oder Vorkammerdichtung eines Fensters oder einer Tür**
Sealing strip for the middle or antechamber sealing arrangement of a door or window
Joint d'étanchéité pour la préchambre ou chambre moyenne d'une porte ou d'une fenêtre

(30) Priorität: 13.02.1993 DE 4304419
(43) Veröffentlichungstag der Anmeldung: 24.08.1994
(73) Patentinhaber: SCHÜCO International KG, D-33609 Bielefeld (DE)
(72) Erfinder: Bielefeld, Hans-Walter, Dipl.-Ing., D-33602 Bielefeld (DE)
(74) Vertreter: Stracke, Alexander, Dipl.-Ing.

(56) Entgegenhaltungen:
- DE-A- 3 226 902
- DE-A- 3 239 278
- DE-A- 3 425 047
- NL-A- 8 801 999

## Beschreibung

Die Erfindung bezieht sich auf ein bzw. eine Fenster/Tür und ein Dichtungsprofil für eine Mittel- oder Vorkammerdichtung eines Fensters oder einer Tür mit einem in einer hinterschnittenen Nut eines Blendrahmens festlegbaren Befestigungsfuß und einem in Richtung auf den mit einem Anschlagsteg versehenen Flügelrahmen sich erstreckenden Schenkel, der am äußeren Ende eine mit dem Schenkel einstückige, gegenüber dem Schenkel abgewinkelte Dichtlippe aufweist, an der der Anschlagsteg im letzten Teil der Schließbewegung und im ersten Teil der Öffnungsbewegung des Flügels anliegt, wobei der Übergangsbereich zwischen der Dichtlippe und dem Schenkel durch eine Querschnittsverringerung eine erhöhte Biegsamkeit aufweist.

Es ist ein bzw. eine Fenster/Tür und ein Dichtungsprofil dieser Art bekannt (DE-A-34 25 047), bei dem die Dichtungsrückstellkraft sich nahezu ausschließlich aus der Biegebelastung der Dichtlippe ergibt.

Der Erfindung liegt die Aufgabe zugrunde, ein bzw. eine Fenster/Tür und ein Dichtungsprofil der eingangs genannten Art so zu gestalten, daß die Dichtung in Hinsicht auf die zu entwickelnden, die Dichtkraft in der Verschlußstellung des Flügels erzeugenden Rückstellkräfte erst kurz vor der Verschlußstellung des Flügels aktiviert wird, ein sicheres Einlaufen des Anschlagsteges in die Dichtung erfolgt, wobei im ersten Teil der Schließbewegung des Flügels ein Zusammenwirken des Anschlagsteges und der Dichtlippe ohne nennenswerte Rückstellkraft der Dichtung gegeben ist und auf eine besondere Formgebung des Anschlagsteges verzichtet werden kann.

Diese Aufgabe wird erfindungsgemäß dadurch gelöst, daß die Dichtlippe im Zuge der Schließbewegung vor der Verschlußstellung des Flügels zur Anlage an dem Schenkel kommt und im letzten Teil der Schließbewegung von dem Schenkel und der anliegenden Dichtlippe erzeugte Rückstellkräfte auf den Anschlagsteg wirken.

Bei einer Ausführungsform des erfindungsgemäßen Dichtungsprofils ist zur Querschnittsverringerung im Bereich der Anlegung der Dichtlippe an dem Schenkel in der Außenkontur eine Abflachung vorgesehen.

Ist bereits beim Schließen des Flügels des Fensters oder der Tür eine hohe Dichtungsrückstellkraft zu überwinden, so kann es durchaus problematisch sein, den Flügel in die Verschlußstellung zu bringen. Erfolgt aber wie beim erfindungsgemäßen Dichtungsprofil die Aktivierung der Dichtungsrückstellkraft erst kurz vor der Verschlußlage des Flügels eines Fensters oder einer Tür, so ist die am Flügel aufzubringende Schließkraft bereits durch die sich im Eingriff befindlichen Verriegelungselemente und deren große Kraftübersetzung problemlos beherrschbar. Der Flügel kann somit ohne Kraftanstrengung betätigt werden, wobei sichergestellt ist, daß trotzdem eine relativ große Dichtkraft auf den Anschlagsteg des Flügels durch das erfindungsgemäße Dichtungsprofil ausgeübt wird.

Weitere Ausgestaltungen und Merkmale der Erfindung ergeben sich aus den Unteransprüchen.

Ein Ausführungsbeispiel der Erfindung ist in den Zeichnungen dargestellt und wird im folgenden beschrieben.

Es zeigen:
- Fig. 1: in vergrößertem Maßstab das Dichtungsprofil für eine Mittel- oder Vorkammerdichtung eines Fensters oder einer Tür im Querschnitt,
- Fig. 2: ein mit dem Dichtungsprofil nach der Fig. 1 ausgerüstetes Fenster mit geöffnetem Flügel und
- Fig. 3: das Fenster nach der Fig. 2 in Verschlußstellung des Flügels.

Das Dichtungsprofil 1 nach der Fig. 1 weist einen Befestigungsfuß 2 auf, der in einer hinterschnittenen Nut 3 eines Blendrahmens 4 eines Fensters oder einer Tür festgelegt werden kann. Von einem Grundkörper 5 des Dichtungsprofils erstreckt sich ein Schenkel 6 in Richtung auf den Flügelrahmen 7, der mit einem mit dem Dichtungsprofil 1 zusammenwirkenden Anschlagsteg 8 ausgerüstet ist.

An dem dem Flügelrahmen 7 zugewandten Ende des Schenkels 6 ist eine Dichtlippe 9 angelenkt, die in unbelastetem Zustand in der Außenkontur zum Schenkel gemessen in einem Winkel von 90° zum Schenkel 6 sich erstreckt.

Im Übergangsbereich zwischen der Dichtlippe 9 und dem Schenkel 6 ist durch eine Querschnittsverringerung eine erhöhte Elastizität zwischen den beiden genannten einstückigen Teilen vorgesehen. Diese Querschnittsverringerung wird durch eine Abflachung 10 in der Außenkontur des Dichtungsprofils erreicht. An der der Abflachung 10 gegenüberliegenden Seite ist ein bogenförmiger Übergang 11 zwischen dem Schenkel 6 und der Dichtlippe 9 angeordnet, so daß sich zwischen der Abflachung 10 und dem bogenförmigen Übergang 11 eine Achse 13 befindet, um die die Dichtlippe 9 unter Belastung durch den Anschlagsteg 8 eine Schwenkbewegung in Richtung auf den Schenkel 6 ausführt, bis die von dem bogenförmigen Übergang 11 ausgehende Anschlagfläche 14 zur Anlage an der Begrenzungsfläche 15 des Schenkels 6 kommt.

Die Anschlagfläche 14 bildet mit der anschließenden Begrenzungsfläche 16 der Dichtlippe 9 einen stumpfen Winkel.

Aus der Fig. 1 ergibt sich, daß durch die Abflachung 10 im Anlenkzentrum zwischen dem Schenkel 6 und der Dichtlippe 9 der Querschnitt verringert ist, so daß das Anlenkzentrum sehr elastisch ausgeführt ist, während die benachbarten Bereiche der Dichtlippe 9 und des Schenkels 6 durch eine entsprechende Materialverdichtung stabilisiert sind. Durch diese Ausbildung ist sichergestellt, daß die Dichtlippe 9 sich unter geringstem Kraftaufwand in Richtung auf den Schenkel 6 bewegen kann, ohne daß es zu nennenswerten Rückstellkräften auf den Anschlagsteg des Flügelrahmens und damit auf den Schließvorgang kommt.
In der Fig. 2 ist das Dichtungsprofil 1 ebenfalls wie in der Fig. 1 in entspanntem Zustand dargestellt, wobei der Anschlagsteg 8 des Flügelrahmens 7 sich oberhalb der Dichtlippe 9 befindet.

Beim Einschwenken des Flügels bewegt sich der Anschlagsteg 8 schräg nach unten, trifft auf die Dichtlippe 9 und bewegt diese im Zuge der weiteren Schließbewegung in Richtung auf den Schenkel 6, wobei die Dichtlippe 9 um die Achse 13 verschwenkt wird. Erst nahe der Verschlußstellung des Flügels kommt die Anschlagfläche 14 der Dichtlippe 9 an der Begrenzungsfläche 15 des Schenkels 6 zur Anlage. Hierdurch erhöht sich die Anpreßkraft des Dichtungsprofils 1 an den Anschlagsteg 8 wesentlich. Dadurch, daß die Dichtlippe 9 an dem Schenkel 6 anliegt, wird der Schenkel 6 auf Biegung beansprucht. Die sich hieraus ergebende, höhere Rückstellkraft bildet die auf den Aschlagsteg 8 wirkende Dichtungskraft in der Verschlußstellung des Flügels.

Bei dem Dichtungsprofil 1 erstreckt sich von dem Grundkörper 5 zu der dem Blendrahmen zugewandten Seite ein Fortsatz 17, der sich mit seiner Fläche 18 an einer Fläche des Blendrahmens abstützt.

### Bezugszeichen

- 1: Dichtungsprofil
- 2: Befstigungsfuß
- 3: Nut
- 4: Blendrahmen
- 5: Grundkörper
- 6: Schenkel
- 7: Flügelrahmen
- 8: Anschlagsteg
- 9: Dichtlippe
- 10: Ablfachung
- 11: Übergang
- 12 13: Achse
- 14: Anschlagfläche
- 15: Begrenzungsfläche
- 16: Begrenzungsfläche
- 17: Fortsatz
- 18: Fläche

## Patentansprüche

1. Fenster/Tür und Dichtungsprofil für eine Mittel- oder Vorkammerdichtung mit einem in einer hinterschnittenen Nut eines Blendrahmens (4) festlegbaren Befestigungsfuß (2) und einem in Richtung auf den mit einem Anschlagsteg (8) versehenen Flügelrahmen (7) sich erstreckenden Schenkel (6), der am äußeren Ende eine mit dem Schenkel einstückige, gegenüber dem Schenkel abgewinkelte Dichtlippe (9) aufweist, an der der Anschlagsteg (8) im letzten Teil der Schließbewegung und im ersten Teil der Öffnungsbewegung des Flügels anliegt, wobei der Übergangsbereich zwischen der Dichtlippe (9) und dem Schenkel (6) durch eine Querschnittsverringerung eine erhöhte Biegsamkeit aufweist, **dadurch gekennzeichnet**, daß die Dichtlippe (9) im Zuge der Schließbewegung vor der Verschlußstellung des Flügels zur Anlage an dem Schenkel (6) kommt und im letzten Teil der Schließbewegung von dem Schenkel (6) und der anliegenden Dichtlippe (9) erzeugte Rückstellkräfte auf den Anschlagsteg (8) wirken.

2. Fenster/Tür und Dichtungsprofil nach Anspruch 1, dadurch gekennzeichnet, daß zur Querschnitttsverringerung im Bereich der Anlenkung der Dichtlippe (9) an dem Schenkel (6) in der Außenkontur eine Abflachung (10) vorgesehen ist.

3. Fenster/Tür und Dichtungsprofil nach Anspruch 2, dadurch gekennzeichnet, daß im Anlenkungsbereich an der der Abflachung (10) gegenüberliegenden Seite ein bogenförmiger Übergang (11) zwischen dem Schenkel (6) und der Dichtlippe (9) vorhanden ist.

4. Fenster/Tür und Dichtungsprofil nach Anspruch 3, dadurch gekennzeichnet, daß die Dichtlippe (9) eine vom bogenförmigen Übergang (11) ausgehende Anschlagfläche (14) aufweist, die mit der anschließenden Begrenzungsfläche (16) einen stumpfen Winkel bildet.

5. Fenster/Tür und Dichtungsprofil nach einem der Ansprüche 1 bis 4, dadurch gekennzeichnet, daß der über die Außenkontur gemessene Winkel zwischen dem Schenkel (6) und der Dichtlippe (9) ca. 90° beträgt.

## Claims

1. A window/door and shaped sealing member for a middle or antechamber sealing arrangement having a securing foot (2) which can be fixed in a groove of undercut configuration in a fixed frame (4) and a limb (6) extending in a direction towards the movable window or door leaf frame (7) which is provided with an abutment leg (8), the limb having at the outer end a sealing lip (9) which is integral with the limb and which is angled with respect to the limb and against which the abutment leg (8) bears in the last part of the closing movement and in the first part of the opening movement of the window or door leaf, wherein the transitional region between the sealing lip (9) and the limb (6) has increased flexibility due to a reduction in cross-section, characterised in that the sealing lip (9) comes to bear against the limb (6) in the course of the closing movement prior to the closed position of the movable leaf and in the last part of the closing movement return forces produced by the limb (6) and the sealing lip (9) bearing thereagainst act on the abutment leg (8).

2. A window/door and shaped sealing member according to claim 1 characterised in that a flattened portion (10) is provided for the reduction in cross-section in the region of the pivotal connection of the sealing lip (9) to the limb (6) in the external contour.

3. A window/door and shaped sealing member according to claim 2 characterised in that in the pivotal connection region at the side opposite to the flattened portion (10) there is an arcuate transition (11) between the limb (6) and the sealing lip (9).

4. A window/door and shaped sealing member according to claim 3 characterised in that the sealing lip (9) has an abutment surface (14) which extends from the arcuate transition (11) and which forms an obtuse angle with the adjoining contact surface (16).

5. A window/door and shaped sealing member according to one of claims 1 to 4 characterised in that the angle measured over the external contour as between the limb (6) and the sealing lip (9) is about 90°.

## Revendications

1. Fenêtre/porte et profilé d'étanchéité pour une étanchéité de chambre centrale ou de préchambre comportant un pied de fixation (2), à fixer dans une rainure détalonnée d'un châssis dormant (4) et une aile (6) s'étendant en direction du châssis ouvrant (7), pourvu d'une nervure de butée (8), qui présente, à son extrémité extérieure, une lèvre d'étanchéité (9) d'un seul tenant avec l'aile, formant un angle par rapport à l'aile, contre laquelle s'applique la nervure de butée (8), dans la dernière partie du mouvement de fermeture et dans la première partie du mouvement d'ouverture du vantail, la zone de transition entre la lèvre d'étanchéité (9) et l'aile (6) présentant une flexibilité accrue du fait d'une réduction de sa section transversale, caractérisé en ce que la lèvre d'étanchéité (9) vient s'appliquer contre l'aile (6), au cours du mouvement de fermeture, avant la position de fermeture du vantail et en ce que des forces de rappel, produites par l'aile (6) et la lèvre d'étanchéité (9) s'appliquant contre celle-ci, agissent sur la nervure de butée (8), dans la dernière partie du mouvement de fermeture.

2. Fenêtre/porte et profilé d'étanchéité selon la revendication 1, caractérisé en ce que pour réduire la section transversale il est prévu une partie aplatie (10), dans le contour extérieur, dans la région de l'articulation de la lèvre d'étanchéité (9) sur l'aile (6).

3. Fenêtre/porte et profilé d'étanchéité selon la revendication 2, caractérisé en ce que dans la zone d'articulation, sur le côté opposé à la partie aplatie (10), se trouve une transition (11) en forme d'arc entre l'aile (6) et la lèvre d'étanchéité (9).

4. Fenêtre/porte et profilé d'étanchéité selon la revendication 3, caractérisé en ce que la lèvre d'étanchéité (9) présente une surface de butée (14), partant de la transition (11) en forme d'arc, laquelle forme un angle obtus avec la surface de limitation (16) attenante.

5. Fenêtre/porte et profilé d'étanchéité selon l'une des revendications 1 à 4, caractérisé en ce que l'angle, mesuré sur le contour extérieur, entre l'aile (6) et la lèvre d'étanchéité (9), est environ égal à 90°.
